# EUROPÄISCHE PATENTSCHRIFT

(11) **EP 1 287 255 B1**
(45) Veröffentlichungstag und Bekanntmachung des Hinweises auf die Patenterteilung: **22.02.2006**
(21) Anmeldenummer: 01953161.5
(22) Anmeldetag: 25.05.2001
(51) Int. Cl.: F02M 47/02, F02M 47/00

(54) **EINSPRITZVENTIL FÜR DIE BRENNSTOFFEINSPRITZUNG IN DEN BRENNRAUM EINER BRENNKRAFTMASCHINE**
INJECTION VALVE FOR INJECTING FUEL INTO THE COMBUSTION CHAMBER OF AN INTERNAL COMBUSTION ENGINE
SOUPAPE D'INJECTION DESTINEE A INJECTER DU CARBURANT DANS LA CHAMBRE DE COMBUSTION D'UN MOTEUR A COMBUSTION INTERNE

(30) Priorität: 26.05.2000 DE 10026286
(43) Veröffentlichungstag der Anmeldung: 05.03.2003
(73) Patentinhaber: L'ORANGE GMBH, D-70435 Stuttgart (DE)
(72) Erfinder: SCHEIBE, Wolfgang, 71642 Ludwigsburg-Poppenweiler (DE); RESSEL, Horst, 71364 Winnenden (DE)
(86) Internationale Anmeldenummer: PCT/EP2001/005973
(87) Internationale Veröffentlichungsnummer: WO 2001/090566

(56) Entgegenhaltungen:
- EP-A- 0 331 198
- EP-A- 0 333 097
- EP-A- 0 427 271
- WO-A-01/27463
- DE-A- 19 837 890
- US-A- 4 516 730
- US-A- 4 566 416
- US-A- 4 674 688
- US-A- 4 784 102
- US-A- 5 641 121
- US-A- 5 832 899
- US-A- 5 979 803

## Beschreibung

Die Erfindung betrifft ein Einspritzventil zum Einspritzen von Kraftstoff in den Brennraum einer Brennkraftmaschine, wie es im Oberbegriff des Anspruchs 1 vorausgesetzt ist.

Ein solches Einspritzventil geht beispielsweise aus der US 5,832,899 als bekannt hervor. Das Gehäuse des Einspritzventils besteht aus einem Düsenteil mit den Einspritzöffnungen und einem Düsenhalter, an dem das Düsenteil mit einer Schraubhülse befestigt ist. In einer Bohrung des Düsenteils ist eine längsverschieblich geführte Düsennadel aufgenommen. Zwischen Düsenhalter und Düsenteil eingespannt befindet sich ein Einlegteil, das auf einer Seite einen Steuerraum begrenzt, in dem die Düsennadel mit ihrem rückwärtigen, den Einspritzlöchern abgewandten Ende liegt. Auf der gegenüberliegenden Seite besitzt das Einlegteil eine Abflussöffnung, die über eine zentrale Bohrung und eine Abflussdrossel mit dem Steuerraum verbunden ist. Über eine Zulaufdrossel ist der Steuerraum mit einem Kraftstoffkanal verbunden, der einem vor den Einspritzlöchern liegenden Düsenvorraum unter Druck stehenden Kraftstoff zuführt. Der bei verschlossener Abflussöffnung auf der Düsennadelrückseite wirkende Kraftstoffdruck hält im Verband mit einer Ventilschließfeder die Düsennadel in Anlage am Ventilsitz im Düsenteil, so dass keine Einspritzung erfolgt. Wird die von einem Steuerventil gesteuerte Abflussöffnung freigegeben, sinkt der Kraftstoffdruck im Steuerraum und die Düsennadel hebt aufgrund des auf der Düsennadelvorderseite wirkenden, unter dem Einspritzdruck stehenden Kraftstoffs von ihrem Ventilsitz ab. Nachteilig an dem dargestellten Einspritzventil ist, dass durch die im Steuerraum liegende, auf die Düsennadelrückseite wirkende Schließfeder ein großes Totvolumen gebildet wird. Die Reaktion des Injektors auf Schaltbefehle ist jedoch von der Größe des Totvolumens des Steuerraums abhängig. Soll beispielsweise eine Einspritzung eingeleitet werden, so muss das Totvolumen zunächst entspannt werden, wozu eine Zeitspanne benötigt wird, welche die Reaktionszeit des Einspritzbeginns auf den Steuerbefehl vergrößert. Umgekehrt verursacht das Totvolumen auch beim Schließen des Einspritzventils zum Beenden der Einspritzung eine Verlängerung der Reaktionszeit. Lange Reaktionszeiten beeinträchtigen die Genauigkeit der Einspritzung und verschlechtern die Eignung des Injektors für Voreinspritzung.

US4566416 offenbart ein Einspritzventil mit einer großenteils oberhalb des Düsenteils sich befindlichen Führungshülse Nachteilig ist hier, dass eine kompakte Bauweise so nich möglich ist.

Der Erfindung liegt die Problemstellung zugrunde, bei einfacher Konstruktion eine Schließfederanordnung anzugeben, die einerseits eine kompakte Bauweise des Einspritzventils zulässt und andrerseits auch kurze Reaktionszeiten auf Schaltbefehle ermöglicht.

Erfindungsgemäß wird die gestellte Aufgabe dadurch gelöst, dass die Schließfeder auf dem Umfang der Düsennadel unterhalb der Düsennadelführung außerhalb des Steuerraums vorgesehen ist.

Diese Anordnung der Schließfeder erlaubt eine kompakte Ausführung des Einspritzventils, ohne dafür eine aufwendige Konstruktion in Kauf zu nehmen. Bei einer bevorzugten Ausführungsform dient die Stirnseite einer Führungshülse als gehäuseseitiges Widerlager für die Schließfeder. Die Düsennadel ist vorteilhafterweise mit einer umlaufenden Nut ausgeführt, in der ein nach innen federnd vorgespannter Ring einrastet, auf dem der Federteller der Schließfeder abgestützt werden kann.

Ein Ausführungsbeispiel der Erfindung wird anhand der beigefügten Zeichnungen erläutert. Es zeigen:
- Figur 1:: einen Längsschnitt durch das erfindungsgemäße Einspritzventil im Bereich des Düsenteils, und
- Figur 2:: eine Düsennadel mit angeformtem Rand als Widerlager.

Figur 1 zeigt einen Längsschnitt eines Einspritzventils 1 im Bereich des Düsenteils 2. Das Düsenteil 2, das die Einspritzlöcher 3 enthält, ist mittels einer Schraubhülse 5 am unvollständig dargestellten Düsenhalter 4 befestigt. Im Düsenteil 2 ist eine Düsennadel 17 axialbeweglich geführt. Die Düsennadel 17 liegt mit einem Düsennadelschaft 19 in einer eine Führung 26 bildenden Führungshülse 20, die ihrerseits in einer Gehäusebohrung 21 des Düsenteils 2 angeordnet ist. Der Düsenhalter 4 beinhaltet ein nicht dargestelltes elektromagnetisches Steuerventil, dessen Anker mit einem Stellglied 6 verbunden ist. Das Stellglied 6, das ebenfalls nur teilweise dargestellt ist, kann in Form einer Stange ausgeführt sein, deren Stirnseite, wie dargestellt, mit einer Abflussöffnung 7 zusammenwirkt. Die Abflussöffnung 7 steht über eine Abflussdrossel 8 und eine Bohrung 9 in einem Einlegeteil 10 zwischen Düsenhalter 4 und Düsenteil 2 mit einem Steuerraum 11 in Verbindung. Über eine weitere Bohrung 12 und eine Zulaufdrossel 13 steht der Steuerraum 11 mit einem Kraftstoffzulaufkanal 14 in Verbindung, über den unter dem Einspritzdruck stehender Kraftstoff einem Düsenvorraum 15 zugeführt wird, der den Einspritzlöchern 3 vorgelagert ist. Aufgrund des bei verschlossener Abflussöffnung 7 im Steuerraum 11 und damit auch auf der Düsennadelrückseite wirkenden Kraftstoffdrucks und der ebenfalls in Schließrichtung wirkenden vorgespannten Schließfeder 16 wird die Düsennadel 17 in Anlage am Ventilsitz 18 im Düsenteil 2 angedrückt gehalten, so dass keine Einspritzung erfolgt. Wird das Stellglied 6 zurückgezogen und die Abflussöffnung 7 damit frei gegeben, sinkt der Druck im Steuerraum 11. Der über die Abflussöffnung 7 abströmende Kraftstoff gelangt in einen gestrichelt dargestellten Rücklaufkanal 25. Die Geschwindigkeit, mit der der Druckabfall zum Öffnen und der Druckanstieg zum Schließen des Einspritzventils im Steuerraum 11 stattfindet, soll so hoch wie möglich sein, um eine schnelle Reaktion des Einspritzventils 1 auf die Schaltbefehle zu ermöglichen. Diese Voraussetzung ist dadurch gegeben, dass der Steuerraum 11 frei von Einbauten bleibt und damit ein kleines Totvolumen aufweist, was durch die Anordnung der Schließfeder 16 auf dem Düsennadelumfang ermöglicht wird. Zugleich erlaubt die Anordnung der Schließfeder 16 auf dem Umfang der Düsennadel 17 eine einfache Konstruktion des Einspritzventils 1, wobei insbesondere eine kompakte Ausführung möglich ist.

Die zur Abstützung der Schließfeder 16 erforderlichen Widerlager werden entsprechend Figur 1 gehäuseseitig von der Führungshülse 20 des Düsennadelschafts 19 gebildet. Dabei stützt sich die Schließfeder 16 auf einer Stirnseite der Führungshülse 20 ab. Düsennadelseitig kann das Widerlager zum Beispiel durch eine umlaufende Nut 22 und darin eingerastetem, radial nach innen federndem Ring 23 gebildet werden. Wie in Figur 2 dargestellt, besteht auch die Möglichkeit, das Widerlager an der Düsennadel 17 durch einen mit der Düsennadel 17 einstückig ausgeformten Rand 24 darzustellen.

## Patentansprüche

1. Einspritzventil (1) zum Einspritzen von Kraftstoff in den Brennraum einer Brennkraftmaschine, mit einem Gehäuse, einer Düsennadel (17), die mit einem Düsennadelschaft (19) in einer Führung (26) im Gehäuse längsverschieblich gelagert ist und an einem Ende mit einem Ventilsitz (18) im Sinne eines Öffnens und Schließens eines Einspritzquerschnüts des Gehäuses zusammenwirkt, einem dem Düsennadeischaft (19) ventilsitzseitig vorgelagerten Düsenvorraum (15), der mit einem Kraftstoffzuführungskanal (14) zur Zufuhr von einzuspritzendem, unter Druck stehendem Kraftstoff In Verbindung steht, einem mit der Düsennadel (17) gekoppelten Steuerraum (11), der mit unter Druck stehendem Kraftstoff beaufschlagbar ist, und der mittels eines mit einem Steuerventil gekoppelten Stellglieds (6) im Sinne eines Öffnens der Düsennadel (17) druckentlastbar ist, und mit einer die Düsennadel (17) in Schließrichtung beaufschlagenden Schließfeder (16), welche mit Widerlagern an Düsennadel (17) und Gehäuse zusammenwirkt, wobei die Schließfeder (16) in dem Bereich zwischen dem Düsennadelschaft (19) und dem Ventilsitz (18) auf dem Umfang der Düsennadel (17) angeordnet ist, wobei das Gehäuse des Einspritzventils (1) mit einem separaten, an einem Düsenhalter (4) befestigten Düsenteil (2) ausgebildet ist, wobei die Düsennadel (17) mit ihrem rückwärtigen, dem Ventilsitz (18) abgewandten Ende im Steuerraum (11) liegt, wobei das Steuerventil im Düsenhalter (4) oberhalb des Steuerraums (11) angeordnet ist, wobei das Stellglied (6) eine mit dem Steuerraum (11) in Verbindung stehende Abflussöffnung (7) steuert, wobei zwischen Düsenteil (2) und Düsenhalter (4) ein scheibenförmiges Einlegteil (10) vorgesehen ist, das einerseits die Abflussöffnung (7) enthält und andrerseits als Anschlag für die Düsennadel (17) dient, wobei der Düsennadelschaft (19) in einer Führungshülse (20) geführt ist und wobei ein dem Steuerraum (11) abgewandter stirnseitiger Rand der Führungshülse (20) als gehäuseseitiges Widerlager für die Schließfeder (16) dient, **dadurch gekennzeichnet, dass** das Düsenteil (2) bis an das Einlegteil (10) heranreicht, dass das Düsenteil (2) den Kraftstoffzuführungskanal (14) beinhaltet und dass die Führungshülse (20) auf ihrer gesamten Länge innerhalb des Düsenteils (2) liegt.

2. Einspritzventil nach Anspruch 1, **dadurch gekennzeichnet, dass** als düsennadelseitiges Widerlager ein mit der Düsennadel (17) verbundener umlaufender Rand (24) dient.

3. Einspritzventil nach Anspruch 2, **dadurch gekennzeichnet, dass** der Rand (24) einstückig mit der Düsennadel (17) ist.

4. Einspritzventil nach Anspruch 3, **dadurch gekennzeichnet, dass** der Rand (24) von einem auf der Düsennadel (17) befestigten Ring (23) gebildet ist.

5. Einspritzventil nach Anspruch 4, **dadurch gekennzeichnet, dass** der Ring (23) unter radialer Vorspannung in einer Nut (22) der Düsennadel (17) liegt.

## Claims

1. Injection valve (1) for injecting fuel into the combustion chamber of an internal combustion engine, having a housing, a nozzle needle (17) which is mounted in a longitudinally displaceable manner by means of a nozzle needle shaft (19) in a guide (26) in the housing and which interacts at one end with a valve seat (18) for the purpose of opening and closing an injection cross section of the housing, a nozzle admission space (15) which is situated upstream of the nozzle needle shaft (19) on the valve seat side and which is connected to a fuel supply duct (14) for the supply of pressurized fuel which is to be injected, a control space (11) which is coupled to the nozzle needle (17), can be acted upon by pressurized fuel and which can be relieved of pressure by means of an actuating element (6) coupled to a control valve for the purpose of opening the nozzle needle (17), and having a closing spring (16) which acts upon the nozzle needle (17) in the closing direction, and interacts with abutments on the nozzle needle (17) and the housing, the closing spring (16) being arranged in the region between the nozzle needle shaft (19) and the valve seat (18) on the circumference of the nozzle needle (17), the housing of the injection valve (1) being designed with a separate nozzle part (2) fastened to a nozzle holder (4), the nozzle needle (17) being situated with its back end, which end faces away from the valve seat (18), in the control space (11), the control valve being arranged in the nozzle holder (4) above the control space (11), the actuating element (6) controlling an outflow opening (7) which is connected to the control space (11), a disc-shaped insert part (10) being provided between the nozzle part (2) and nozzle holder (4), said insert part both comprising the outflow opening (7) and serving as a stop for the nozzle needle (17), the nozzle needle shaft (19) being guided in a guide sleeve (20) and an end edge of the guide sleeve (20), which edge faces away from the control space (11), serving as an abutment for the closing spring (16) on the housing side, **characterized in that** the nozzle part (2) extends up to the insert part (10), **in that** the nozzle part (2) comprises the fuel supply duct (14) and **in that** the entire length of the guide sleeve (20) is situated within the nozzle part (2).

2. Injection valve according to Claim 1, **characterized in that** a circumferential edge (24) which is connected to the nozzle needle (17) serves as an abutment on the nozzle needle side.

3. Injection valve according to Claim 2, **characterized in that** the edge (24) is in one piece with the nozzle needle (17).

4. Injection valve according to Claim 3, **characterized in that** the edge (24) is formed by a ring (23) which is fastened to the nozzle needle (17).

5. Injection valve according to Claim 4, **characterized in that** the ring (23) is situated under radial preload in a groove (22) of the nozzle needle (17).

## Revendications

1. Soupape l'injection (1) en vue de l'injection de carburant dans la chambre de combustion d'un moteur à combustion interne, avec un boîtier, avec une aiguille d'injecteur (17), qui est logée de manière à être déplaçable de façon longitudinale à l'aide d'une tige d'aiguille d'injecteur (19) dans un guide (26) dans le boîtier et qui coopère à une extrémité avec un siège de soupape (18) dans le sens d'une ouverture et d'une fermeture d'une section transversale d'injection du boîtier, avec une chambre d'injecteur préalable (15), placée en amont du côté du siège de soupape par rapport à la tige de l'aiguille d'injecteur (19), qui est en relation avec un canal d'alimentation en carburant (14) en vue de l'apport de carburant à injecter, mis sous pression, avec une chambre de commande (11) couplée à l'aiguille d'injecteur (17), qui peut être alimentée à l'aide du carburant mis sous pression, et qui est capable de détente au moyen d'un organe de réglage (6) couplé à une soupape de commande dans le sens d'une ouverture de l'aiguille d'injecteur (17) et avec un ressort de fermeture (16), exerçant son action en direction de fermeture sur l'aiguille d'injecteur (17), qui coopère avec des points de butée sur l'aiguille d'injecteur (17) et sur le boîtier, le ressort de fermeture (16) étant disposé sur le pourtour de l'aiguille d'injecteur (17) dans la zone entre la tige d'aiguille d'injecteur (19) et le siège de soupape (18), le boîtier de la soupape d'injection (1) étant formé avec une partie d'injecteur (2) séparée, fixée sur un support d'injecteur (4), l'aiguille d'injecteur (17) se situant dans la chambre de commande (11) avec son extrémité arrière, opposée au siège de soupape (18), la soupape de commande étant disposée dans le support d'injecteur (4) au-dessus de la chambre de commande (11), l'organe de réglage (6) commandant une ouverture d'écoulement (7) en liaison avec la chambre de commande (11), une pièce d'insertion en forme de disque (10) étant prévue entre la partie d'injecteur (2) et le support d'injecteur (4), laquelle, d'une part, contient l'ouverture d'écoulement (7) et d'autre part, sert de butée pour l'aiguille d'injecteur (17), la tige d'aiguille d'injecteur (19) étant conduite dans une douille de guidage (20) et un bord frontal de la douille de guidage (20) opposé à la chambre de commande (11) servant de point de butée du côté du boîtier pour le ressort de fermeture (16), **caractérisée en ce que** la partie d'injecteur (2) se prolonge jusqu'à la pièce d'insertion (10), **en ce que** la partie d'injecteur (2) contient le canal d'alimentation en carburant (14) et **en ce que** la douille de guidage (20) est située sur sa longueur tout entière au sein de la partie d'injecteur (2).

2. Soupape d'injection selon la revendication 1, **caractérisée en ce qu'**un bord périphérique (24) relié à l'aiguille d'injecteur (17) sert de point de butée du côté de l'aiguille d'injecteur.

3. Soupape d'injection selon la revendication 2, **caractérisée en ce que** le bord (24) est fait d'une pièce avec l'aiguille d'injecteur (17).

4. Soupape d'injection selon la revendication 3, **caractérisée en ce que** le bord (24) est formé à un anneau (23) fixé à l'aiguille d'injecteur (17).

5. Soupape d'injection selon la revendication 4, **caractérisée en ce que** l'anneau (23) est situé, sous tension radiale préalable, dans une rainure (22) de l'aiguille d'injecteur (17).
